# EUROPÄISCHE PATENTSCHRIFT

(11) **EP 2 957 329 B1**
(45) Veröffentlichungstag und Bekanntmachung des Hinweises auf die Patenterteilung: **27.02.2019**
(21) Anmeldenummer: 15172484.6
(22) Anmeldetag: 17.06.2015
(51) Int. Cl.: A63C 19/06

(54) **LINIENSYSTEM, INSBESONDERE MARKIERUNGSLINIENSYSTEM FÜR SANDVERFÜLLTE KUNSTRASENTENNISPLÄTZE**
LINE SYSTEM, IN PARTICULAR MARKING LINE SYSTEM FOR ARTIFICIAL LAWN TENNIS COURTS FILLED WITH SAND
SYSTÈME DE LIGNES, EN PARTICULIER SYSTÈME DE LIGNES DE MARQUAGE POUR COURTS DE TENNIS EN GAZON ARTIFICIEL REMPLI DE SABLE

(30) Priorität: 18.06.2014 CH 9232014
(43) Veröffentlichungstag der Anmeldung: 23.12.2015
(73) Patentinhaber: Joseph Tennisplatzbau AG, 7023 Haldenstein (CH)
(72) Erfinder: Joseph, David, 7206 Igis (CH); Lusti, Christian, 9602 Bazenheid (CH)
(74) Vertreter: Riederer Hasler & Partner Patentanwälte AG

(56) Entgegenhaltungen:
- DE-U1- 9 212 863
- FR-A1- 2 986 714
- GB-A- 2 340 719

## Beschreibung

### TECHNISCHES GEBIET DER ERFINDUNG

Die Erfindung umfasst ein Liniensystem für Markierungslinien, insbesondere ein Markierungsliniensystem, für sandverfüllte Kunstrasentennisplätze gemäss Oberbegriff des Anspruchs 1.

### HINTERGRUND DER ERFINDUNG

Heute häufig eingesetzte Markierungslinien für Tennisplätze werden aus flexiblem Hartplastik hergestellt. Je nach Platzart, wird die Linie mit Nägeln direkt im Boden verankert oder auf eine Unterleiste aufgesetzt und zusammen mit der Bodenleiste mit Nägeln verankert. Die erste Variante wird vor allem bei Sandplätzen angewendet. Die zweite Variante wird heute vorzugsweise bei Kunstrasen oder bei mit Sand verfüllten Kunstrasen angewendet.

Kunstrasen unterliegt einer starken Abnutzung, wodurch die Dicke der Kunstrasendecke allmählich abnimmt. Die Markierungslinien hingegen weisen kaum Abnutzung auf, sodass diese mit der Zeit über die Rasenoberfläche hinausragen.

Die Gebrauchsmusterschrift DE 92 12 863 U1 offenbart einen kombinierten Steglinienverbinder aus Hart-PVC als Profilstück. Mit diesem ist es möglich, eine 4 cm Tennissteglinie mit einer 5 cm Tennissteglinie zu verbinden. Ausserdem kann man den kombinierten Steglinienverbinder bei der Montage jeweils von unten in die Tennissteglinien einklipsen, was eine schnelle Montage ermöglicht.

### AUFGABE

Es ist eine Aufgabe der vorliegenden Erfindung, ein Liniensystem, d.h. ein Markierungsliniensystem, für Tennisplätze bereitzustellen, mit welchem die eingangs genannten Nachteile weitgehend behoben werden können und welches die Nachteile des Stands der Technik nicht aufweist oder diese zumindest teilweise vermeidet. Aufgabe der vorliegenden Erfindung ist es auch, ein Liniensystem bereitzustellen, welches an die sich verändernde Kunstrasenfläche angepasst werden kann. Im Weiteren soll ein Überstehen von Markierungslinien verhindert werden.

### BESCHREIBUNG

Diese und andere Ziele werden durch die Merkmale der unabhängigen Patentansprüche erreicht. Weiterbildungen und/oder vorteilhafte Ausführungsvarianten der Erfindung sind Gegenstand der abhängigen Patentansprüche.

Diese Erfindung erfüllt die vorhergehenden Erfordernisse, indem sie ein Liniensystem bereitstellt, welches gemäss Anspruch 1 ein erstes Profilteil, auf welches die Markierungslinie aufrgesetzt werden kann, und ein zweites Profilteil beinhaltet, welche in paralleler Längsausrichtung (d.h. insb. in paralleler Längsausrichtung längsseitig) zusammenfügbar sind, und welches sich dadurch auszeichnet, dass das Liniensystem zumindest ein Abstandselement beinhaltet, welches die beiden Profilteile miteinander verbindet, und das erste Profilteil und das zweite Profilteil in Querrichtung zur Längsausrichtung gegeneinander verstellbar bzw. höhenverstellbar sind, indem der Abstand zwischen den beiden Profilteilen mittels des zumindest einen Abstandselements verstellbar ist, so dass eine Höhe des Liniensystems an eine Höhe des Kunstrasens angepasst werden kann. Insbesondere wenn das zweite Profilteil am Boden aufliegt und ggf. befestigt ist, ist das erste Profilteil gegen das zweite Profilteil in ungefähr vertikaler Richtung höhenverstellbar.

Das erfindungsgemässe Liniensystem eignet sich insbesondere für Markierungslinien auf Kunstrasentennisplätzen. Ganz besonders gut geeignet ist es für sandverfüllte Kunstrasentennisplätze.

Die im Folgenden angeführten vorteilhaften Ausführungsvarianten führen allein oder in Kombination miteinander zu weiteren Verbesserungen des erfindungsgemässen Liniensystems.

Vorzugsweise beinhaltet das erste Profilteil zumindest zwei longitudinale Schenkel, welche mit zumindest zwei longitudinalen Schenkeln des zweiten Profilteils derart zusammenwirken, dass beim Zusammenfügen der beiden Profilteile ein Hohlprofil mit longitudinalem Hohlraum entsteht.

Weiter bevorzugt beinhaltet eines der beiden Profilteile (insbesondere z.B. das erste Profilteil) vier longitudinale Schenkel, welch sich in zwei Schenkelpaare mit je einer Nut gliedern, wobei die zwei longitudinalen Schenkel des anderen Profilteils (d.h. z.B. des zweiten Profilteils) in die Nuten der Schenkelpaare passen, sodass die beiden Profilteile Nut-Feder-Verbindungen bilden.

Insbesondere sind das erste Profilteil und das zweite Profilteil in Querrichtung derart gegeneinander verstellbar, dass sich beim Verstellen der beiden Profilteile der longitudinale Hohlraum im Querschnitt (zumindest in einer Querschnittsrichtung) verengt oder erweitert. Die beiden Profilteile sind hierbei insbesondere entlang der Schenkel in Richtung der Schenkeltiefe gegeneinander einschiebbar bzw. ggf. ausziehbar. Es ist also der gegenseitige Abstand der zueinander parallel angeordneten Profilteile in einer Normalen zur longitudinalen Ausrichtung der Profilteile verstellbar.

Die beiden Profilteile sind somit zweckmässigerweise entlang einer Seite ihrer Längsausrichtung zusammensetzbar und in ihrem Abstand verstellbar.

Zweckmässigerweise sind hierfür das erste Profilteil und das zweite Profilteil in Querrichtung mittels zumindest eines Abstandselements, insbesondere mittels zumindest einer Schraube, gegeneinander verstellbar, insbesondere höhenverstellbar.

Der gegenseitig Abstand der beiden, im Wesentlichen parallel zueinander ausgerichteten Profilteile kann vorteilhafterweise insbesondere über das Abstandselement verstellt bzw. adjustiert werden. Liegt das zweite Profilteil z.B. auf dem Boden oder auf einer festen Unterlage auf und ist das erste Profilteil auf dem zweiten Profilteil aufgesetzt, kann durch Verstellen des Abstands der beiden Profile die Höhe des ersten Profil teils gegenüber dem zweiten Profilteil und somit z.B. gegenüber dem Boden oder einer festen Unterlage eingestellt werden. Das Abstandselement verbindet die beiden Profilteile miteinander und erlaubt gleichzeitig ein Verstellen bzw. Adjustieren des Abstands zwischen den Profilteilen. Das Abstandselement bildet somit eine höhenverstellbare Verbindung der beiden Profilteile.

Vorteilhaft ist, wenn das erste Profilteil eine Aufnahme für zumindest einen Kopf des zumindest einen Abstandselements bietet, in welcher der zumindest eine Kopf einpasst, um in der genannten Querrichtung das erste Profilteil zu greifen bzw. um in der genannten Querrichtung mit dem ersten Profilteil zu verzahnen oder zu verrasten. Der zumindest eine Kopf kann insbesondere in die Aufnahme eingreifen (bzw. die Aufnahme kann zweckmässigerweise den Kopfteil des Abstandselements fassen), um das erste Profilteil in der genannten Querrichtung gegenüber dem ersten Profilteil zu adjustieren, insbesondere verstellbar bzw. höhenverstellbar zu adjustieren.

Vorteilhafterweise ist das Abstandselement als Schraube (insbesondere ein Abstandselement mit Gewindeschaft und Kopfteil) ausgeführt.

Zweckmässigerweise ist die Aufnahme für das zumindest eine Abstandselement im ersten Profilteil als longitudinale Doppelnut oder Schienenstruktur ausgeführt. Sich gegenüberliegende Stege an den zwei longitudinalen Schenkeln des ersten Profilteils können insbesondere Teilstrukturen der genannte Doppelnut bzw. Schienenstruktur bilden.

Zweckmässigerweise ist im zweiten Profilteil zumindest eine Stelle vorgesehen, welche sich zum Einschrauben des Gewindeschaftes eines Abstandselements eignet. Vorteilhafterweise weist das zweite Profilteil zumindest ein Bohrloch oder einen Durchbruch zur Verankerung des zumindest einen Abstandselements auf. Zweckmässigerweise ist das Bohrloch mit einem Innengewinde für eine Schraube ausgestattet. Ein Abstandselement, welches zum Beispiel als Schraube ausgebildet ist, kann somit in das Bohrloch eingeschraubt werden.

Das erste Profilteil kann mit zumindest einem Bohrloch oder Durchbruch ausgestattet sein. Das Bohrloch oder der Durchbruch kann als Zugang für ein Werkzeug zum gegenseitigen Verstellen der beiden Profilteile mittels des genannten Abstandselements dienen. Das Abstandselement weist hierfür insbesondere einen Angriff für das genannte Werkzeug auf.

Das erste Profilteil bildet vorzugsweise eine im Wesentlichen plane Oberfläche, gegebenenfalls eine im Wesentlichen plane Oberfläche mit Rippestruktur und/oder Rinnenstruktur.

Das zweite Profilteil bildet zweckmässigerweise eine Stützstruktur, welche als Standfuss dient und gegenüber welcher das erste Profilteil insbesondere höhenverstellbar ist.

Es ist bevorzugt, dass zumindest eines der Profilteile, vorzugsweise beide Profilteile aus Aluminium gefertigt sind.

Zweckmässigerweise beinhaltet das erste Profilteil Halterungsstrukturen, auf welche eine Markierungslinie aufgeklippt werden kann.

Weiter betrifft die vorliegende Erfindung ein Liniensystemset beinhaltend zumindest ein Liniensystem wie oben vorgestellt, eine Vielzahl von Abstandselementen, insbesondere Schrauben, zum Verbinden der beiden Profilteile und optional Markierungslinien zum Befestigen auf dem erste Profilteil.

Zusätzliche Vorteile und Ziele der vorliegenden Erfindung ergeben sich aus der nachfolgenden Beschreibung.

Es zeigen in nicht massstabsgetreuer, schematischer Darstellung:
- Figur 1:: einen Profilschnitt eines erfindungsgemässen höhenverstellbaren Liniensystems, (a) in einer Gesamtansicht, (b) in einer Teilansicht;
- Figur 2: die Einzelteile eines erfindungsgemässen höhenverstellbaren Liniensystems: (a) ein oberes Profilteil in Profilschnittdarstellung, (b) ein unteres Profilteil in Profilschnittdarstellung, (c) eine Schraube in Schnittdarstellung;
- Figur 3: einen Profilschnitt eines erfindungsgemässen Liniensystems, (a) bei grosser Höheneinstellung und (b) bei kleiner Höheneinstellung;
- Figur 4: eine dreidimensionale Ansicht eines erfindungsgemässen Liniensystems, (a) bei grosser Höheneinstellung und (b) bei kleiner Höheneinstellung;
- Figur 5: einen Ausschnitt eines Profilschnitts eines erfindungsgemässen höhenverstellbaren Liniensystems mit seitlich verlegtem Kunstrasen und aufgeklemmter Markierungslinie.

Im Folgenden stehen gleiche Bezugsziffern für gleiche bzw. funktionsgleiche Elemente in unterschiedlichen Figuren.

Ein erfindungsgemässes Liniensystem ist in Fig. 1a in einem schematischen Profilschnitt dargestellt. Figur 1b zeigt eine Vergrösserung eines Teilbereichs aus Fig. 1a. Profilschnitte der Einzelteile eines erfindungsgemässen Liniensystems sind in Fig. 2a und 2b dargestellt. Ein Schnittbild eines möglichen Verbindungselements, i.e. eine Schraube, ist in Fig. 2c schematisch dargestellt. Ein erfindungsgemässes Liniensystem ist geeignet zur Markierung von Tennisplätzen, insbesondere von Kunstrasenplätzen und weiter insbesondere von mit Sand verfüllten Kunstrasenplätzen.

Die Funktionsweise eines erfindungsgemässen Liniensystems wird durch die Fig. 3a und 3b in Profilschnittdarstellung und die Fig. 4a und 4b in dreidimensionaler Schrägansicht veranschaulicht.

In Fig. 5 ist ein erfindungsgemässes Liniensystem unter Anwendungsbedingungen zusammen mit Kunstrasenteppich und aufgesetzter Markierungslinie schematisch vereinfacht visualisiert.

Ein erfindungsgemässes Liniensystem 11 (Fig. 1) beinhaltet im Wesentlichen zwei Profilteile 13 und 15, welche gegeneinander verstellbar sind (Fig. 2 (a) und (b)). Insbesondere ist nach Montage das obere Profilteil 13 gegenüber dem unteren Profilteil 15 höhenverstellbar. Fig. 3 (a) zeigt das Liniensystem bei grosser Höheneinstellung, wie es zu Beginn der Nutzung eines neuen Kunstrasenplatzes eher angewandt wird, da der Kunstrasenteppich noch nicht abgenutzt und somit noch recht dick ist. Fig. 3 (b) hingegen zeigt das Liniensystem bei geringer Höheneinstellung, wie es nach einer gewissen Abnutzung durch Absenken des oberen Profilteils auf die geringere Dicke eines abgenutzten Kunstrasenteppichs angepasst ist. Fig. 4 (a) und (b) zeigt die entsprechenden Situationen in einer dreidimensionalen Darstellung. Die einzelnen Teile des Liniensystems beinhaltend zumindest das obere Profilteil 13 und das untere Profilteil 15 sind in Fig. 2 (a) und (b) dargestellt. Das bevorzugte Verbindungselement ist eine Schraube, welche in Fig. 2 (c) separat dargestellt ist. In Fig. 5 ist das Gesamtsystem - aufgebaut aus Profilteilen gemäss Fig. 4 (a), (b) und einer Schraube gemäss Fig. 4 (c) - in Verbindung mit einem Kunstrasenteppich 71, 72, dessen Teilabschnitte links und rechts des oberen Profilteils 13 an dieses angrenzen und auf den Standfüssen 65, 67 des unteren Profilteils 15 aufliegen, dargestellt.

Das untere Profilteil 15 liegt zweckmässigerweise auf dem Grund auf und wird vorzugsweise mit dem Kunstrasen verbunden insbesondere verklebt. Das obere Profilteil 13 ist in paralleler bzw. längsgerichteter Ausrichtung auf das untere Profilteil 15 aufgesetzt. An beiden Profilteilen 13, 15 sind einander ergänzende Verbindungsstrukturen 21, 23, 28, 29 und 25, 27 ausgebildet, welche nach Zusammensetzten der beiden Profilteile 13, 15 einen zwischen den beiden Profilteilen entstehenden Kanal 17 seitlich schliessen (Fig. 3a). Insbesondere soll durch den seitlichen Verschluss des Kanals 17 zwischen den beiden Profilteilen 13,15 kein Sand in den Kanal 17 eindringen können. Die Verbindungsstrukturen beinhalten insbesondere zumindest je zwei längsgerichtete Profilschenkel 21, 23, 25, 27 an jedem der zwei Profilteile 13, 15. Dabei ist je einer der Profilschenkel 21 bzw. 23 des oberen Profilteils 13 gegen je einen der Profilschenkel 25 bzw. 27 des unteren Profilteils gerichtet und an diesen einschieb- bzw. ausziehbar und dichtend angepasst. In einer bevorzugten Ausführung der Erfindung wie diese in Fig. 1 dargestellt ist, können zusätzlich weitere Profilschenkel vorhanden sein, wie z.B. die zusätzlichen Profilschenkel 28, 29 des oberen Profilteils 13. Im vorliegenden Ausführungsbeispiel sind die zusätzlichen Profilschenkel 28, 29 des oberen Profilteils 13 parallel zu den Profilschenkeln 21, 23 desselben Profilteils ausgebildet und bilden zusammen mit diesen zwei Schenkelpaare 31, 33, welche je eine Nut 35, 37 bilden, in welche die entgegengesetzt ausgerichteten Profilschenkel 25, 27 des unteren Profilteils 15 einstossen können. Die Profilschenkel 21, 23, 25, 27, gegebenenfalls auch die zusätzlichen Profilschenkel 28, 29, haben alle eine gewisse Mindesttiefe (z.B. mindestens 0,5 cm, bevorzugst mindestens 0.75 cm, und weiter bevorzugt mindestens 1 cm), sodass ein gegenseitiges Verstellen, insbesondere gegenseitiges Annähern oder Entfernen, der beiden Profilteile über eine gewisse Strecke (z.B. über mindestens 0,5 cm, bevorzugst mindestens 0.75 cm, und weiter bevorzugt mindestens 1 cm) unter Beibehalten der seitlichen Abdichtung des Kanals 17 möglich ist. Die Nuttiefen der Nuten 35, 37 der beiden Schenkelpaare 31, 33 geben insbesondere einen maximalen Verschiebeweg für das Verschieben der beiden Profilteile 13 und 15 unter abdichtenden Bedingungen vor. Aus einer Gegenüberstellung von grosser Profilhöheneinstellung gemäss Fig. 3 (a) und kleiner Profilhöheneinstellung gemäss Fig. 3 (b) ist der Verschiebeweg erkennbar, dessen Maximalwert ungefähr der Nuttiefe der Nuten 35, 37 entspricht oder gegebenenfalls etwas kleiner ist als die Nuttiefe der Nuten 35, 37.

Das gegenseitige Verstellen (insbesondere die Höhenverstellung) der beiden Profilteile 31 und 15 kann mittels Abstandselementen bewerkstelligt werden. Ein mögliches Abstandselement, mittels welchem dies möglich ist, ist eine Schraube 41, z.B. wie sie schematisch in der Fig. 1 abgebildet ist. Vorzugsweise wird eine Vielzahl von Abstandselementen, insbesondere von derartigen Schrauben 41, verteilt über die Länge der Profilteile verwendet.

Die in Fig. 1 dargestellte Schraube 41 besitzt einen relativ grossen Kopf 43 mit genügender peripherer Ausweitung, sodass der Schraubkopf 43 von einer Aufnahme 45 eingefasst und gegebenenfalls geführt werden kann. Die Aufnahme ist vorteilhafterweise als eine Art längsgerichtete Doppelnut im oberen Profilteil 13 ausgebildet. Im Weiteren weist die Schraube 41 einen Gewindeschaft 47 auf, welcher mit dem anderen Profilteil, also dem unteren Profilteil 15, verschraubt werden kann. Die Schraube 41 ist zweckmässigerweise in Querrichtung zur Längserstreckung der Profilteile 13, 15 ausgerichtet.

Das obere Profilteil 13 weist zwischen seinen Profilschenkeln 21 und 23 eine Aufnahme 45 für den Schraubkopf 43. Zweckmässigerweise ist die Aufnahme z.B. als hinterschnittene longitudinale Doppelnut zur Aufnahme von zwei diametral einander gegenüberliegenden Bereichen der Peripherie 49 des Schraubkopfes 43 ausgeführt. Die Aufnahme 45 mit Hinterschneidungen 51,53 entsteht z. B. aufgrund von Stegen 55, 57, welche zwischen den Schenkeln 21, 23 und zweckmässigerweise gegebenenfalls an den genannten Schenkeln 21, 23 angelegt sind. Ein Schraubkopf 43 kann dadurch vorteilhafterweise von der Stirnseite des Profilteils 13 her eingefädelt werden und an eine passende Stelle in der Längserstreckung des oberen Profilteils 13 positioniert werden, um beim bzw. nach dem Aufsetzen 13 des oberen Profilteils 13 auf das untere Profilteil 15 mit dem unteren Profilteil 15 verschraubt zu werden. Somit kann die Aufnahme 45 bei der Montage des Liniensystems für den Schraubkopf vorteilhafterweise als Gleitschiene zur Adjustierung der Schrauben dienen. Damit ein Werkzeug am Werkzeugangriff 59 des Schraubkopfs 43 angreifen kann, ist zumindest ein Durchbruch 61, z.B. als Bohrung ausgeführt, in der Oberfläche 62 des oberen Profilteils vorgesehen. Ein Durchbruch 61 ist insbesondere an einer Stelle der longitudinalen Erstreckung des oberen Profilteils 13 angebracht, an welcher eine verstellbare Verbindung mit dem unteren Profilteil 15 vorgesehen bzw. zweckmässig ist. Insbesondere ist pro verstellbarer Verbindung zumindest ein Durchbruch 61 vorzusehen.

Das untere Profilteil 15 weist zwischen seinen Profil schenk ein 25 und 27 eine Schraubstelle 63 für den Schraubschaft 47 auf. Dies kann eine Materialbrücke 48 mit oder ohne Struktur, z.B. einem vorgegebenen Durchbruch, einer vorgefertigten Bohrung mit Innengewinde oder Ähnliches, sein. Abhängig vom Material des unteren Profilteils 15 ist die eine oder andere Möglichkeit (d.h. Materialbrücke 48 mit oder ohne Struktur) vorteilhafter. Bei einer Ausfertigung des unteren Profilteils 15 aus Aluminium ist zweckmässigerweise eine Bohrung mit Innengewinde vorgesehen. Je nach Material können als Schraubstelle Bohrlöcher mit Gewinde im unteren Profilteil 15 vorgefertigt enthalten sein. Alternative können die Löcher in der Schraubstelle erst bei der Montage der Profilteile dadurch entstehen, dass das Abstandselement, insbesondere eine Schraube 41, in das Vollmaterial des Profilteils 15 durch Einschrauben eingedrückt wird.

Im Weiteren weist das untere Profilteil 15 auf der jeweiligen der Schraubstelle 63 abgewandten Seite der Profilschenkel 25 und 27 zweckmässigerweise eine vorzugsweise ausladende Bodenstützstruktur 65, 67 auf. Die Bodenstützstrukturen 65, 67 dienen insbesondere als Standfuss des Liniensystems und sind vorzugsweise als abstehende (insbesondere horizontal abstehende), im Wesentlichen flache Platten ausgebildet. Der Kunstrasen, welcher zweckmässigerweise als Teppich 71, 72 ausgeführt ist, liegt nach Montage vorteilhafterweise beidseitig der Profile auf der Bodenstützstruktur 65, 67 auf und stabilisiert dadurch Position und Orientierung des Liniensystems. Vorzugsweise ist die Teppichunterseite mit der Bodenstützstruktur 65, 67 verklebt. Zwischen den beiden Bodenstützstrukturen 65, 67 kann eine konkave Wölbung 68 im Profilteil 15 (d.h. einer Profilwölbung quer zur longitudinalen Profilausrichtung) ausgebildet sein.

Das obere Profilteil 13 weist Haltestrukturen auf, welche es erlauben eine Markierungslinie 73, z.B. aus Hartplastik, aufzuklippen. Gemäss vorliegendem Ausführungsbeispiel in Fig. 5 werden als Haltestrukturen aussen am oberen Profilteil 13 angeordnete longitudinale Hinterschneidungen 69, 70 vorgeschlagen, auf welche z.B. eine Markierungslinie 73 mit seitlich eingekrümmten Klemmstrukturen 75, 76 aufgeklippt werden kann. Die Markierungslinie 73 ist vorzugsweise als Profil (insbesondere als Klemmprofil) ausgeführt. Die Markierungslinie 73 deckt gegebenenfalls die Durchbrüche 61 ab, sodass auch von oben kein Sand in den Hohlraum 17 zwischen die beiden Profilteile 13, 15 gelangen kann.

### Zum Montageablauf:

Das obere Profilteil 13 wird mit Abstandselementen (Befestigungsmitteln) bestückt, insbesondere mit Schrauben 41. Dabei wird insbesondere pro Durchbruch 61, 61 eine Schraube 41 in die Aufnahme eingefädelt und ungefähr unter je einem Durchbruch 61, 61' positioniert. Das obere Profilteil 13 wird nun auf das untere Profilteil 15 aufgesetzt, sodass zumindest die ersten und zweiten Schenkel 21, 25 und 23, 27 des ersten Profilteils 13 und des zweiten Profilteils 15 ineinander greifen können. Die Abstandselemente, d.h. insbesondere die Schrauben 41, werden nun in den unteren Profilteilen verankert bzw. in die unteren Profilteile 15 eingeschraubt. Das obere Profilteil 13 wird somit über die Abstandselemente, welche vorzugsweise als Schrauben ausgeführt sind, im unteren Profilteil 15 höhenverstellbar befestigt.

Kunstrasenteile und das erfindungsgemässe Liniensystem 11 werden derart verlegt, dass Randbereiche der Kunstrasenteile 71, 72 auf den Standfüssen 65, 67 des unteren Profilteils 15 zu liegen kommen. Das obere Profilteil 13 kann fabrikmässig auf das unteren Profilteil 15 aufmontiert sein oder gegebenenfalls erst am Montageort des gesamten Liniensystems auf das unteren Profilteil 15 aufmontiert werden. Die Höheneinstellung des oberen Profilteils wird über die genannten Abstandselemente, insbesondere die genannten Schrauben, vorgenommen. Zweckmässigerweise wird die Höheneinstellung des Liniensystems auf die aktuelle Kunstrasenhöhe derart angepasst, dass die Oberfläche des Kunstrasenteppichs 71, 72 und die Oberfläche der Markierungslinie 73 auf ungefähr demselben horizontalen Höhenniveau sind.

Das montierte Liniensystem zeichnet sich insbesondere durch die folgenden Merkmale und Vorteile aus:
- Durch die Höhenverstellbarkeit des Liniensystems, kann dessen Höhe an jene des Kunstrasens angepasst werden. Somit ist auch bei älteren Tennisplätzen, deren Rasen schon abgenutzt und teilweise kürzer ist, immer eine plane Spieloberfläche gewährt.
- Die Verstellbarkeit ist auch bei sandverfüllten Kunstrasenplätzen gewährt, da dieser seitlich nicht in den Hohlraum zwischen dem ersten und zweiten Profil 13, 15 eindringen kann.

Während die Erfindung vorstehend unter Bezugnahme auf spezifische Ausführungsformen beschrieben wurde, ist es offensichtlich, dass Änderungen, Modifikationen, Variationen und Kombinationen ohne vom Erfindungsgedanken abzuweichen gemacht werden können.

### BEZUGSZEICHENLISTE:

- 11: Liniensystem
- 13: Oberes bzw. erstes Profilteil
- 15: Unteres bzw. zweites Profilteil
- 17: Longitudinaler Kanal, insbesondere longitudinaler Hohlraum
- 21: Erster innerer Schenkel des oberen Profilteils
- 23: Zweiter innerer Schenkel des oberen Profilteils
- 25: Erster Schenkel des unteren Profilteils
- 27: Zweiter Schenkel des unteren Profilteils
- 28: Erster äusserer Schenkel des oberen Profilteils
- 29: Zweiter äusserer Schenkel des oberen Profilteils
- 31: Erstes Schenkelpaar
- 33: Zweites Schenkelpaar
- 35: Erste Nut
- 37: Zweite Nut
- 41: Schraube
- 43: Schraubkopf
- 45: Aufnahme
- 47: Schraubschaft mit Gewinde
- 48: Brücke des unteren Profilteils
- 49: Peripherie des Schraubkopfs
- 51: Erste Hinterschneidung der Aufnahme
- 53: Zweite Hinterschneidung der Aufnahme
- 55: Erster Steg
- 57: Zweiter Steg
- 59: Werkzeugangriff
- 61: Durchbruch
- 61': Durchbruch
- 62: Oberfläche des oberen Profilteils
- 63: Schraubstelle
- 65: Erster Standfuss
- 67: Zweiter Standfuss
- 68: Wölbung des unteren Profilteils
- 69: Erste Hintgerschneidung
- 70: Zweite Hinterschneidung
- 71: Teppich, insbesondere Kunstrasenteppich (bevorzugt sandverfüllt)
- 72: Teppich, insbesondere Kunstrasenteppich (bevorzugt sandverfüllt)
- 73: Markierungslinie
- 75: Erste Klemmseite der Markierungslinie
- 76: Zweite Klemmseite der Markierungslinie

## Patentansprüche

1. Liniensystem für Markierungslinien für sandverfüllte Kunstrasentennisplätze, beinhaltend
- ein erstes Profilteil (13), auf welches eine Markierungslinie aufgesetzt werden kann, und
- ein zweites Profilteil (15),
welche zwei Profilteile in paralleler Längsausrichtung zusammenfügbar sind,
**dadurch gekennzeichnet, dass**
- das Liniensystem zumindest ein Abstandselement (41) beinhaltet, welches die beiden Profilteile (13, 15) miteinander verbindet, und
- das erste Profilteil (13) und das zweite Profilteil (15) in Querrichtung zur Längsausrichtung gegeneinander höhenverstellbar sind, indem der Abstand zwischen den beiden Profilteilen (13, 15) mittels des zumindest einen Abstandselements (41) verstellbar ist, so dass eine Höhe des Liniensystems an eine Höhe des Kunstrasens angepasst werden kann.

2. Liniensystem nach einem der vorangehenden Ansprüche, **dadurch gekennzeichnet, dass** das erste Profilteil (13) zumindest zwei longitudinale Schenkel (21, 23) besitzt, welche mit zumindest zwei longitudinalen Schenkeln (28, 29) des zweiten Profilteils (15) derart zusammenwirken, dass beim Zusammenfügen der beiden Profilteile ein Hohlprofil mit longitudinalem Hohlraum (17) entsteht.

3. Liniensystem nach Anspruch 2, **dadurch gekennzeichnet, dass** das erste Profilteil (13) und das zweite Profilteil (15) in Querrichtung derart gegeneinander verstellbar sind, dass sich beim Verstellen der beiden Profilteile der longitudinale Hohlraum (17) im Querschnitt verengt oder erweitert.

4. Liniensystem nach einem der vorangehenden Ansprüche, **dadurch gekennzeichnet, dass** das zumindest eines Abstandselements (41) zumindest einer Schraube beinhaltet.

5. Liniensystem nach einem der Ansprüche 1 bis 4, **dadurch gekennzeichnet, dass** das erste Profilteil (13) eine Aufnahme (45) für zumindest einen Kopf (43) des zumindest einen Abstandselements (41) bietet, in welche der zumindest eine Kopf (43) eingreifen kann, um das erste Profilteil in der genannten Querrichtung zu adjustieren.

6. Liniensystem nach Anspruch 5, **dadurch gekennzeichnet, dass** die Aufnahme (45) für das zumindest eine Abstandselement (41) im ersten Profilteil als longitudinale Doppelnut ausgeführt ist.

7. Liniensystem nach einem der Ansprüche 1 bis 6, **dadurch gekennzeichnet, dass** das zweite Profilteil (15) zumindest ein Bohrloch oder einen Durchbruch (63) zur Verankerung des zumindest einen Abstandselements (41) aufweist.

8. Liniensystem nach einem der Ansprüche 1 bis 7, **dadurch gekennzeichnet, dass** das erste Profilteil (13) mit zumindest einem Bohrloch oder Durchbruch (61) ausgestattet ist, welches bzw. welcher als Zugang für ein Werkzeug zum gegenseitigen Verstellen der beiden Profilteile dient.

9. Liniensystem nach einem der vorangehenden Ansprüche, **dadurch gekennzeichnet, dass** das zweite Profilteil (15) eine Stützstruktur (65, 67) bildet, welche als Standfuss dient, gegenüber welchem das erste Profilteil (13) höhenverstellbar ist.

10. Liniensystem nach einem der vorangehenden Ansprüche, **dadurch gekennzeichnet, dass** zumindest eines der Profilteile (13, 15), vorzugsweise beide Profilteile aus Aluminium gefertigt sind.

11. Liniensystem nach einem der vorangehenden Ansprüche, **dadurch gekennzeichnet, dass** das erste Profilteil Halterungsstrukturen (69, 70) beinhaltet, auf welche eine Markierungslinie (73) aufgeklippt werden kann.

12. Liniensystemset beinhaltend zumindest ein Liniensystem (11) nach einem der vorangehenden Ansprüche, eine Vielzahl von Abstandselementen, insbesondere Schrauben (41), zum Verbinden der beiden Profilteile (13, 15) und optional Markierungslinien (73) zum Befestigen auf dem erste Profilteil (13).

## Claims

1. Line system for marking lines for sand filled tennis courts with artificial turf comprising:
- a first profiled part (13) on which a marking line can be set and
- a second profiled part (15),
which two profiled parts can be assembled in parallel longitudinal alignment,
**characterized in that**
- the line system comprises at least one spacer element (41) which connects the two profiled parts (13, 15) with each other and
- the first profiled part (13) and the second profiled part (15) are adjustable in height in the transverse direction with respect to the longitudinal alignment, the distance between the two profiled parts (13, 15) being adjustable by means of the at least one spacer element (41) so that a height of the line system can be adapted to a height of the artificial turf.

2. Line system according to one of the preceding claims, **characterized in that** the first profiled part (13) has at least two longitudinal legs (21, 23) which cooperate with at least two longitudinal legs (28, 29) of the second profiled part (15) in such a manner that, when assembling the two profiled parts, a hollow profile is created with a longitudinal hollow space (17).

3. Line system according to claim 2, **characterized in that** the first profiled part (13) and the second profiled part (15) are adjustable with respect to one another in the transverse direction in such a manner that, when adjusting the two profiled parts, the cross-section of the longitudinal hollow space narrows or widens.

4. Line system according to one of the preceding claims, **characterized in that** the at least one spacer element (41) comprises at least one screw.

5. Line system according to one of the claims 1 to 4, **characterized in that** the first profiled part (13) offers a receptacle (45) for at least one head (43) of the at least one spacer element (41) into which the at least one head (43) can engage to adjust the first profiled part in said transverse direction.

6. Line system according to claim 5, **characterized in that** the receptacle (45) for the at least one spacer element (41) is realized in the first profiled part as a longitudinal double groove.

7. Line system according to one of the claims 1 to 4, **characterized in that** the second profiled part (15) has at least one bore hole or breakthrough (63) for the anchoring of the at least one spacer element (41).

8. Line system according to one of the claims 1 to 7, **characterized in that** the first profiled part (13) is provided with at least one bore hole or breakthrough (63) that serves as an access for a tool for the mutual adjustment of both profiled parts.

9. Line system according to one of the preceding claims, **characterized in that** the second profiled part (15) forms a supporting structure (65, 67) that serves as a standing leg to which the first profiled part (13) is adjustable in height.

10. Line system according to one of the preceding claims, **characterized in that** at least one of the profiled parts (13, 15), preferably both profiled parts are made of aluminum.

11. Line system according to one of the preceding claims, **characterized in that** the first profiled part comprises supporting structures (69, 70) on which a marking line (73) can be clipped.

12. Line system set comprising at least one line system (11) according to one of the preceding claims, a multitude of spacer elements, in particular screws (41), for connecting the two profiled parts (13, 15) and optionally marking lines (73) for fixing on the first profiled part (13).

## Revendications

1. Système de lignes pour lignes de marquage pour des terrains de tennis en gazon synthétique lestés de sable comprenant :
- une première partie profilée (13) sur laquelle une ligne de marquage peut être posée et
- une seconde partie profilée (15),
lesquelles deux parties profilées peuvent être assemblées en alignement longitudinal parallèle,
**caractérisé en ce que**
- le système de lignes contient au moins un élément d'espacement (41) qui relie les deux parties profilées (13, 15) l'une à l'autre et
- la première partie profilée (13) et la seconde partie profilée (15) sont réglables en hauteur l'une par rapport à l'autre dans le sens transversal par rapport à l'alignement longitudinal, l'espacement entre les deux parties profilées (13, 15) étant réglable au moyen de l'au moins un élément d'espacement (41) si bien qu'une hauteur du système de lignes peut être adaptée à une hauteur du gazon synthétique.

2. Système de lignes selon l'une des revendications précédentes, **caractérisé en ce que** la première partie profilée (13) possède au moins deux montants longitudinaux (21, 23) qui coopèrent avec au moins deux montants longitudinaux (28, 29) de la seconde partie profilée (15) de telle manière que, lors de l'assemblage des deux parties profilées, un profil creux se forme avec un espace creux longitudinal (17).

3. Système de lignes selon la revendication 2, **caractérisé en ce que** la première partie profilée (13) et la seconde partie profilée (15) sont réglables l'une par rapport à l'autre dans le sens transversal de telle manière que, lors du réglage des deux parties profilées, la section de l'espace creux longitudinal (17) se rétrécit ou s'élargit.

4. Système de lignes selon l'une des revendications précédentes, **caractérisé en ce que** l'au moins un élément d'espacement (41) contient au moins une vis.

5. Système de lignes selon l'une des revendications 1 à 4, **caractérisé en ce que** la première partie profilée (13) offre un logement (45) pour au moins une tête (43) de l'au moins un élément d'espacement (41) dans lequel la au moins une tête (43) peut s'engrener pour ajuster la première partie profilée dans le sens transversal cité.

6. Système de lignes selon la revendication 5, **caractérisé en ce que** le logement (45) pour l'au moins un élément d'espacement (41) est réalisé dans la première partie profilée en tant que rainure double longitudinale.

7. Système de lignes selon l'une des revendications 1 à 6, **caractérisé en ce que** la seconde partie profilée (15) présente au moins un trou foré ou un perçage (63) pour l'ancrage de l'au moins un élément d'espacement (41).

8. Système de lignes selon l'une des revendications 1 à 7, **caractérisé en ce que** la première partie profilée (13) est équipée d'au moins un trou foré ou d'un perçage (61) qui sert d'accès à un outil pour le réglage des deux parties profilées l'une par rapport à l'autre.

9. Système de lignes selon l'une des revendications précédentes, **caractérisé en ce que** la seconde partie profilée (15) forme une structure d'appui (65, 67) qui sert de pied d'appui par rapport auquel la première partie profilée (13) est réglable en hauteur.

10. Système de lignes selon l'une des revendications précédentes, **caractérisé en ce qu'**au moins l'une des parties profilées (13, 15), de préférence les deux parties profilées sont fabriquées en aluminium.

11. Système de lignes selon l'une des revendications précédentes, **caractérisé en ce que** la première partie profilée contient des structures de support (69, 70) sur lesquelles une ligne de marquage (73) peut être clipsée.

12. Ensemble de systèmes de lignes contenant au moins un système de lignes (11) selon l'une des revendications précédentes, une multitude d'éléments d'espacement, en particulier des vis (41), pour relier les deux parties profilées (13, 15) et en option des lignes de marquage (73) pour fixer sur la première partie profilée (13).
